# EUROPÄISCHE PATENTSCHRIFT

(11) **EP 0 500 030 B1**
(45) Veröffentlichungstag und Bekanntmachung des Hinweises auf die Patenterteilung: **18.05.1994**
(21) Anmeldenummer: 92102650.6
(22) Anmeldetag: 18.02.1992
(51) Int. Cl.: E04F 10/06, E06B 9/323

(54) **Hülsenmarkise**
Florentine blind with sleeve
Marquise à manchon

(30) Priorität: 21.02.1991 DE 9102011 U
(43) Veröffentlichungstag der Anmeldung: 26.08.1992
(73) Patentinhaber: Scaffidi, Giovanni, D-73278 Schlierbach (DE)
(72) Erfinder: Scaffidi, Giovanni, D-73278 Schlierbach (DE)
(74) Vertreter: Hassler, Werner, Dr.

(56) Entgegenhaltungen:
- DE-A- 2 331 365
- DE-A- 2 635 287
- DE-A- 3 048 333
- DE-C- 2 514 941

## Beschreibung

Die Erfindung betrifft eine Hülsenmarkise mit einer eine Tuchwelle aufnehmenden Hülse und mit mehreren Tragkonsolen, die eine Konsolplatte und einen die Hülse umgreifenden und einen Ausfallarm gelenkig tragenden Konsolbügel aufweisen.

Eine Markise dieser Art ist aus der DE-PS 25 14 941 bekannt. Dort ist der Konsolbügel innerhalb einer Bogenführung verschwenkbar. Die Bogenführung selbst sitzt in Aufnahmen der Konsolplatte. Die Bogenführung ist hier zweiteilig und läßt sich mit Hilfe von Spannschrauben festspannen, wobei gleichzeitig eine Verspannung gegenüber der Konsolplatte und dem Konsolbügel erreicht wird. Diese Konstruktion ist vergleichsweise aufwendig und sehr schwierig zu montieren, da an jeder Tragkonsole mehrere Teile verstellt und eingestellt werden müssen. Da bei dieser Hülsenmarkise die gesammte Hülse mit den Konsolbügeln bei einer Neigungsverstellung verstellt werden muß, müssen für jede Justierung mehrere Montagekräfte eingesetzt werden, da die Verstellung an allen Tragkonsolen gleichzeitig vorgenommen werden muß.

Aufgabe der Erfindung ist eine einfache Montage, eine einfache Verstellung und eine mehrfache Ausgleichsmöglichkeit innerhalb der Tragkonsolen gegenüber der Wand.

Diese Aufgabe wird nach der Erfindung dadurch gelöst, daß die Konsolplatte einen Einhängehaken und einen unter einem spitzen Winkel zur Plattenebene geneigten, gegen den Einhängehaken gerichteten Tragschlitz aufweist, daß der Konsolbügel an einer Seitenfläche eine hinterschnittene, in den Einhängehaken passende Einhängezunge und einen auf den Tragschlitz ausgerichteten Schlitz aufweist und daß ein Verbindungsstück in beide Schlitze einsetzbar ist.

Die Erfindung unterscheidet sich insofern vom Stand der Technik, als jede Tragkonsole aus nur zwei Teilen besteht, die vorläufig ineinandergehängt werden können und bis zur endgültigen Ausrichtung und Festlegung provisorisch gegen eine Trennung gesichert sind. Die Einhängezunge und die Schlitze erlauben eine Justierung gegenüber der Wand oder gegenüber Ungleichmäßigkeiten der Befestigung. Die Neigungsverstellung erfolgt in den Tragböcken der Gelenkarme.

Eine Wandmontage oder wahlweise eine Deckenmontage wird dadurch ermöglicht, daß an zwei Seitenflächen des Konsolbügels je ein Einhängehaken und ein Tragschlitz vorgesehen sind.

Eine Justierung und Fixierung jedes Konsolbügels wird dadurch sichergestellt, daß ein Gewindedurchgang für eine Stellschraube im Bereich des Einhängehakens auf die Einhängezunge ausgerichtet ist.

Man erreicht dadurch eine weite Verstellbarkeit und gute Sicherung, daß der Tragschlitz unter einem Winkel von 45° gegenüber der Fläche der Konsolplatte ausgerichtet ist.

Eine Festlegung in Montagestellung wird dadurch erreicht, daß mindesetens eine quer zu dem Tragschlitz ausgerichtete Stellschraube vorgesehen ist.

Eine Ausrichtung und Nachrichtung der Markise in Breitenrichtung ist dadurch möglich, daß die Breite des Konsolbügels ein Viertel bis zwei Drittel der Breite der Konsolplatte beträgt.

Einen optisch sauberen und schmutzsicheren Abschluß erzielt man dadurch, daß jeder Konsolbügel ein Kippgelenk für einen Lagerbock eines Ausfallarms aufweist und daß der Ausfallarm mit einer Rückschlagsperre gekoppelt ist.

Eine weitegehende Vebesserung der Handhabbarkeit der Hülse erreicht man dadurch, daß die Hülse längsgeteilt ist und daß eine Hülsenhälfte mit einer Federzunge in eine Nut der anderen Hülsenhälfte eingreift. Die Hülsenhälften lassen sich einfach herstellen und platzsparend lagern. Bei der Montage kann die Tuchwelle in eine Hülsenhälfte eingelegt werden. Die andere Hülsenhälfte wird aufgesetzt. Ein Einschieben der Tuchwelle ist nicht erforderlich.

Eine sichere Festlegung der Hülse in den Konsolbügeln wird dadurch erzielt, daß der freie Rand jeder Hülsenhälfte in ein Profil des Konsolbügels eingerastet ist.

Die Führung der Ausfallarme beim Einfahren der Markise wird dadurch verbessert, daß am Unterrand der Ausfallstange durch Halteschuhe mit ansteigender Rückseite eine Blendleiste befestigt ist

Ausführungsformen der Erfindung werden im Folgenden unter Bezugnahme auf die anliegenden Zeichnungen erläutert, in denen darstellen:
- Fig. 1: eine perspektivische Gesammtansicht einer Hülsenmarkise in ausgefahrenem Zustand,
- Fig. 2: einen Schnitt in Höhe einer Tragkonsole durch die Hülsenmarkise in eingefahrenem Zustand,
- Fig. 3: einen Teilschnitt entsprechend Fig. 2 für eine andere Montage der Markise und
- Fig. 4: einen Schnitt durch eine andere Ausführungsform.

Fig. 1 zeigt die Hülsenmarkise in ausgefahrenem Zustand. Eine nur schematisch, insbesondere ohne Seitenverkleidungen dargestellte Hülse 1 ist in Tragkonsolen 2 aufgenommen. An jeder Tragkonsole 2 sitzt ein Lagerbock 3 für einen Ausfallarm 4. An dem Ende des Ausfallarms 4 ist eine Ausfallstange 5 befestigt, an der das schematisch dargestellte Markisentuch 7 gehalten ist. Eine Blendleiste 26 ist einstückig an die Ausfallstange 5 angesetzt. Das Markisentuch 7 wird innerhalb der Hülse 1 auf einer Tuchwelle aufgewickelt. Die Tuchwelle selbst sowie die Antriebsvorrichtung für die Tuchwelle sind nicht dargestellt.

Jede Tragkonsole umfaßt eine Konsolplatte 7 und einen Konsolbügel 8. Der Querschnitt einer Konsolplatte 7 ist aus Fig. 2 ersichtlich. Die Konsolplatte 7 weist an einer Breitseite einen Einhängehaken 9 mit einer im wesentlichen ebenen Hinterschneidungsfläche 10 auf. In der Wurzel 11 des Einhängehakens 9 befindet sich ein Gewindedurchgang 25 für eine Stellschraube 12, insbesondere eine Stiftschraube. Etwa dem Einhängehaken 9 gegenüberliegend ist in der Konsolplatte 7 ein Tragschlitz 13 ausgebildet, der zur Plattenebene unter einem Winkel von 45° geneigt verläuft und gegen den Einhängehaken 9 hin gerichtet ist. Ein weiterer Gewindedurchgang 24 für eine Stellschraube 14 ist etwa kreuzend zu dem Tragschlitz 13 ausgerichtet.

Der Konsolbügel 8 ist im wesentlichen rechteckförmig ausgebildet und umgreift die Hülse 1. Die Hülse 1 ist innerhalb des Konsolbügels 8 durch Schraubverbindungen, Nietverbindungen oder andere Verbindungen festgelegt. An zwei etwa rechtwinklig aneinander anschließenden Seiten des Konsolbügels 8 ist jeweils ein Einhängeprofil mit einer Einhängezunge 15 ausgebildet. Die Einhängezunge 15 paßt zu dem Einhängehaken 9 der Konsolplatte 7. Die Einhängerzunge 15 hat eine gewölbte Rückseite, so daß mittels der Stellschraube 12 eine Justierung beziehungsweise Verstellung möglich ist. Außerdem ist ein Schlitz 16 vorgesehen, der in montiertem Zustand auf den Tragschlitz 13 der Konsolplatte 7 ausgerichtet ist.

Fig. 2 zeigt eine Deckenmontage der Hülsenmarkise. Die Konsolplatte 7 ist an einer Decke oder einem anderen Überbau durch nichtdargestellte Schraubverbindungen oder dergleichen befestigt. Die Einhängezunge 15 ist in dem Einhängehaken 9 eingehängt. Der Tragschlitz 13 und der Schlitz 16 sind aufeinander ausgerichtet, so daß ein plattenförmiges Verbindungsstück 17 in beide Schlitze 13 und 16 eingeschoben werden kann. Das Verbindungstück 17 ist eine Stahlplatte. Die Stellschrauben 12 und 14 ermöglichen eine Justierung des jeweiligen Konsolbügels 8 und damit der Hülsenmarkise und einen Ausgleich von Ungleichmäßigkeiten und Ungenauigkeiten. Die Breite des Konsolbügels 8 ist wesentlich geringer, als die Breite der Konsolplatte 7, wie man aus Fig. 1 erkennt, so daß die Hülsenmarkise in Breitenrichtung innerhalb der Konsolplatten 7 verstellt werden kann. Auch hierdurch ergibt sich eine wesentliche Montagevereinfachung.

Fig. 3 zeigt in entsprechender Darstellung eine Wandmontage der Hülsenmarkise. Dabei ist die Konsolplatte 7 an einer senkrechten Tragwand oder einer anderen Tragkonstruktion befestigt. Wichtig bei der Montage ist auch, daß nach dem Einhängen der Einhängezunge 15 in den Einhängehaken 9 die Konsolbügel 8 mit der Hülse 1 nicht mehr aus den Konsolplatten 7 herausfallen können. Somit ist die Hülsenmarkise bei der Montage nach dem Einhängen in die Einhängehaken 9 bereits gesichert. Es können dann ohne Schwierigkeiten und in aller Ruhe die Verbindungsstücke 17 angebracht werden.

An jedem Konsolbügel 8 sitzt ein Tragbock 18 mit einem Kippstück 19 eines Kippgelenks. An dem Kippstück 19 sitzt der Lagerbock 3 für den Ausfallarm 4. Das Kippstück 19 ist um einen Zapfen 20 kippbar. Das Kippstück 20 wird in der Ausfallstellung durch einen Begrenzer 21 gehalten, der an einer Stange 22 sitzt. Ein Rückschlagstift 23 wird von dem jeweiligen Ausfallarm betätigt und verriegelt den Begrenzer 21 in der Kippstellung.

Die Hülsenmarkise ist somit in einfacher Weise in die Konsolplatten 7 einhängbar. Durch die Anordnung der Kippgelenke an den Konsolbügeln 8 ist in der eingefahrenen Stellung gemäß Fig. 2 immer ein sauberer und dichter Abschluß der Hülse 1 gewärleistet. Die Neigung der Markise läßt sich an den Kippgelenken einstellen. Dieses ist ohne Lösung der Halterung möglich und kann von einer Bedienungsperson bewerkstelligt werden.

Fig. 4 zeigt ein abgewandeltes Ausführungsbeispiel. Die Stellschrauben 12 und 14 sind als Gewindestifte ausgebildet.

Die Hülse 1 ist längsgeteile und besteht aus zwei Hülsenhälften 27 und 28. Die Hülsenhälfte 23 greift mit einer Federzunge 29 in eine Nut 30 der anderen Hülsenhälfte 27 ein. Der freie Rand jeder Hülsenhälfte ist jeweils mit einem Profil 31, 32 des Konsolbügels 8 verrastet. Diese Längsteilung der Hülse 1 erlaubt eine einfachere Herstellung, da die Hülsenhälften jeweils offene Profile darstellen. Die Lagerhaltung wird vereinfacht, da die Hülsenhälften platzsparend gelagert werden können. Schließlich wird auch die Montage der Markise erleichtert. Denn die Tuchwelle kann in eine Hülsenhälfte eingelegt werden, worauf die andere Hülsenhälfte aufgelegt wird. Ein Einschieben der Tuchwelle kann entfallen.

An der Ausfallstange 5 ist mit mehreren Halteschuhen 33 eine Blendleiste 26 befestigt. Wichtig ist die ansteigende Rückseite 34 der Halteschuhe 33. Diese ansteigende Rückseite 34 führt die Ausfallarme 4 beim Einfahren der Markise. Damit ist eine Ausrichtung der Ausfallarme 4 immer sichergestellt.

## Patentansprüche

1. Hülsenmarkise mit einer eine Tuchwelle aufnehmenden Hülse (1) und mit mehreren Tragkonsolen (2), die eine Konsolplatte (7) und einen die Hülse (1) umgreifenden und einen Ausfallarm (4) gelenkig tragenden Konsolbügel (8) aufweisen, dadurch gekennzeichnet, daß die Konsolplatte (7) einen Einhängehaken (9) und einen unter einem spitzen Winkel zur Plattenebene geneigten, gegen den Einhängehaken gerichteten Tragschlitz (13) aufweist, daß der Konsolbügel (8) an einer Seitenfläche eine hinterschnittene, in den Einhängehaken (9) passende Einhängezunge (15) und einen auf den Tragschlitz (13) ausgerichteten Schlitz (16) aufweist und daß ein Verbindungsstück (17) in beide Schlitze einsetzbar ist.

2. Hülsenmarkise nach Anspruch 1, dadurch gekennzeichnet, daß an zwei Seitenflächen des Konsolbügels je ein Einhängehaken (9) und ein Tragschlitz (13) vorgesehen sind.

3. Hülsenmarkise nach Anspruch 1 oder 2, dadurch gekennzeichnet, daß ein Gewindedurchgang (25) für eine Stellschraube (12) im Bereich des Einhängehakens (9) auf die Einhängezunge (15) ausgerichtet ist.

4. Hülsenmarkise nach einem der Ansprüche 1 bis 3, dadurch gekennzeichnet, daß der Tragschlitz unter einem Winkel von 45° gegenüber der Fläche der Konsolplatte (7) ausgerichtet ist.

5. Hülsenmarkise nach einem der Ansprüche 1 bis 3, dadurch gekennzeichnet, daß mindesetens ein quer zu dem Tragschlitz (13) ausgerichteter Gewindedurchgang (24) für eine Stellschraube (14) vorgesehen ist.

6. Hülsenmarkise nach einem der Ansprüche 1 bis 5, dadurch gekennzeichnet, daß die Breite des Konsolbügels (8) ein Viertel bis zwei Drittel der Breite der Konsolplatte (7) beträgt.

7. Hülsenmarkise nach einem der Ansprüche 1 bis 6, dadurch gekennzeichnet, daß jeder Konsolbügel (8) ein Kippgelenk für einen Lagerbock (3) eines Ausfallarms (4) aufweist und daß der Ausfallarm (4) mit einer Rückschlagsperre gekoppelt ist.

8. Hülsenmarkise nach einem der Ansprüche 1 bis 7, dadurch gekennzeichnet, daß die Hülse längsgeteilt ist und daß eine Hülsenhälfte mit einer Federzunge in eine Nut der anderen Hülsenhälfte eingreift.

9. Hülsenmarkise nach Anspruch 8, daß der freie Rand jeder Hülsenhälfte in ein Profil des Konsolbügels eingerastet ist.

10. Hülsenmarkise nach einem der Ansprüche 1 bis 9, dadurch gekennzeichnet, daß am Unterrand der Ausfallstange über Halteschuhe mit ansteigender Rückseite eine Blendleiste befestigt ist

## Claims

1. Awning with tube, having a tube (1) receiving a cloth spindle and having a plurality of supporting consoles (2) which have a console plate (7) and a console bracket (8), the latter surrounding the tube (1) and supporting in articulated manner a projecting arm (4), characterized in that the console plate (7) has a suspension hook (9) and a supporting slot (13) which is inclined at an acute angle to the plane of the plate and is directed towards the suspension hook, in that the console bracket (8) has on one side face an undercut suspension tongue (15) fitting into the suspension hook (9) and a slot (16) directed towards the supporting slot (13), and in that a connection piece (17) is insertable into both slots.

2. Awning with tube according to Claim 1, characterized in that a suspension hook (9) and a supporting slot (13) are provided in each case on two side faces of the console bracket.

3. Awning with tube according to Claim 1 or 2, characterized in that a threaded passage (25) for a set screw (12) in the region of the suspension hook (9) is oriented towards the suspension tongue (15).

4. Awning with tube according to one of Claims 1 to 3, characterized in that the supporting slot is oriented at an angle of 45° with respect to the face of the console plate (7).

5. Awning with tube according to one of Claims 1 to 3, characterized in that at least one threaded passage (24) oriented transversely with respect to the supporting slot (13) is provided for a set screw (14).

6. Awning with tube according to one of Claims 1 to 5, characterized in that the width of the console bracket (8) is a quarter to two thirds of the width of the console plate (7).

7. Awning with tube according to one of Claims 1 to 6, characterized in that each console bracket (8) has a tilt joint for a bearing block (3) of a projecting arm (4), and in that the projecting arm (4) is coupled to a return prevention means.

8. Awning with tube according to one of Claims 1 to 7, characterized in that the tube is longitudinally divided and in that one tube half engages in a groove of the other tube half by means of a tongue.

9. Awning with tube according to Claim 8, in that the free edge of each tube half is latched into a profile of the console bracket.

10. Awning with tube according to one of Claims 1 to 9, characterized in that a cover strip is secured to the lower edge of the projecting rod by way of holding shoes having a rising rear side.

## Revendications

1. Banne sous gaine, comportant un tube (1) où est logé un arbre pour toile, et comportant plusieurs consoles porteuses (2) qui présentent une plaque de console (7) et un étrier de console (8) enserrant le tube (1) et portant de façon articulée un bras de sortie (4), caractérisée en ce que la plaque de console (7) présente un crochet de suspension (9) et une rainure porteuse (13) inclinée suivant un angle aigu par rapport au plan de la plaque et orientée vers le crochet de suspension, en ce que l'étrier de console (8) présente sur une face latérale une languette de suspension (15), découpée vers l'arrière et s'adaptant dans le crochet de suspension (9), et une rainure (16) dirigée vers la rainure porteuse (13), et en ce qu'une pièce de liaison (17) peut être insérée dans les deux rainures.

2. Banne sous gaine selon la revendication 1, caractérisée en ce que chaque fois un crochet de suspension (9) et une rainure porteuse (13) sont prévus sur deux faces latérales de l'étrier de console.

3. Banne sous gaine selon la revendication 1 ou 2, caractérisée en ce que, dans la zone du crochet de suspension (9), un passage fileté (25) pour une vis de réglage (12) est orienté vers la languette de suspension (15).

4. Banne sous gaine selon l'une des revendications 1 à 3, caractérisée en ce que la rainure porteuse est orientée selon un angle de 45° par rapport à la surface de la plaque de console (7).

5. Banne sous gaine selon l'une des revendications 1 à 3, caractérisée en ce qu'il est prévu au moins un passage fileté (24), pour une vis de réglage (14), orienté transversalement par rapport à la rainure porteuse (13).

6. Banne sous gaine selon l'une des revendications 1 à 5, caractérisée en ce que la largeur de l'étrier de console (8) est de un quart à deux tiers de la largeur de la plaque de console (7).

7. Banne sous gaine selon l'une des revendications 1 à 6, caractérisée en ce que chaque étrier de console (8) présente une articulation à basculement pour un chevalet de fixation (3) d'un bras de sortie (4), et en ce que le bras de sortie (4) est accouplé à une butée de retour.

8. Banne sous gaine selon l'une des revendications 1 à 7, caractérisée en ce que le tube est divisé longitudinalement, et en ce qu'une moitié de tube pénètre par une languette élastique dans une rainure de l'autre moitié de tube.

9. Banne sous gaine selon la revendication 8, caractérisée en ce que le bord libre de chaque moitié de tube est accroché élastiquement dans un profil de l'étrier de console.

10. Banne sous gaine selon l'une des revendications 1 à 9, caractérisée en ce qu'un profilé de masquage est fixé au bord inférieur de la barre de sortie, par des sabots de maintien dont le côté postérieur remonte.
